# FASCICULE DE BREVET EUROPEEN

(11) **EP 0 173 590 B1**
(45) Date de publication et mention de la délivrance du brevet: **09.11.1988**
(21) Numéro de dépôt: 85401242.4
(22) Date de dépôt: 21.06.1985
(51) Int. Cl.: F02P 7/02

(54) **Distributeur d'allumage pour véhicules automobiles**
Zündverteiler für Fahrzeuge
Ignition distributor for motor vehicles

(30) Priorité: 30.08.1984 FR 8413412
(43) Date de publication de la demande: 05.03.1986
(73) Titulaire: DUCELLIER ET CIE, F-94000 Creteil (FR)
(72) Inventeur: Heritier-Best, Pierre, F-63500 Issoire (FR); Plantin, Denis, F-63570 Brassac Les Mines (FR)
(74) Mandataire: Gamonal, Didier

(56) Documents cités:
- FR-A- 2 459 376
- FR-A- 2 518 178
- US-A- 2 929 888

## Description

La présente invention concerne un distributeur d'allumage pour véhicules automobiles du type comportant un rotor qui nécessite un positionnement précis par rapport à l'un des cylindres du moteur dudit véhicule.

Le positionnement du rotor s'effectue le plus souvent en immobilisant l'arbre de support et d'entraînement du rotor qui est accouplé par des moyens mécaniques à l'arbre à cames du moteur, et à faire tourner l'ensemble constitué par le boîtier et la tête du distributeur jusqu'à obtenir la concordance de l'électrode disposée sur le rotor avec l'une des bornes de sortie montée dans la tête du distributeur.

La présente invention a pour but de supprimer cette opération d'indexation et conséquemment la mise en oeuvre des moyens nécessaires à cette opération et concerne à cet effet un distributeur d'allumage pour véhicules automobiles du type comportant d'une part en bout d'un arbre, entraîné en rotation par un élément du moteur, . solidaire dudit arbre, un rotor sur lequel est fixée une électrode et d'autre part un capot d'étanchéité qui coiffe le boîtier du distributeur et comporte des moyens qui en combinaison avec le boîtier favorise le centrage d'une tête de distributeur, distributeur caractérisé en ce qu'il comporte d'une part un siège du rotor maintenu suspendu et relié concentriquement au capot d'étanchéité par des moyens autocassables dès la mise en rotation de l'arbre et comportant une partie de moyens d'indexation du rotor, par rapport à un des cylindres préchoisi du moteur et d'autre part une rondelle anti usure disposée entre le siège et un palier du boîtier.

La description qui va suivre en regard des figures annexées fera mieux comprendre comment l'invention peut être réalisée.
La figure 1 représente en coupe un distributeur d'allumage conforme à l'invention.
La figure 2 représente en perspective une variante de distributeur d'allumage conforme à l'invention avant assemblage.
La figure 3 représente un distributeur d'allumage après rotation de l'arbre support de son rotor.
La figure 4 est une représentation agrandie de la partie A de la figure 3.

Selon la figure 1 le distributeur d'allumage concerné par l'invention est constitué de façon connue d'un arbre 1, entraîné en rotation par le moteur, qui tourillonne dans un palier 13 d'un boîtier 4 et qui entraîne en rotation un rotor 2, monté en son extrémité, qui porte une électrode 3 qui défile lors de sa rotation face à une pluralité de bornes de sortie d'une tête 7 qui forme le boîtier 4 en maintenant un capot d'étanchéité 5. Le capot 5, la tête 7 et le boîtier 4 étant positionnés les uns par rapport aux autres par des moyens 6 tels que définis notamment dans le brevet d'invention FR-A-2 518 178.

Un siège 8 du rotor 2 est maintenu suspendu concentriquement au centre du capot d'étanchéité 5, par des moyens autocassables qui sont constitués par une pluralité de ponts 9, comportant une partie médiane 9c à section réduite, qui relient le siège 8 au capot 5.

De plus ce siège 8 comporte une pluralité de rainures 11 dont le nombre peut correspondre avantageusement au nombre de cylindres équipant le moteur du véhicule automobile.

Complémentairement le rotor 2 comporte au moins une côte 10 qui épouse la forme des rainures 11.

La position des rainures 11 est définie angulai- rement par rapport aux moyens du centrage 6 de la tête 7 du distributeur.

Cette combinaison des rainures 11 et de la côte 10 favorise l'indexation de l'électrode 3 par rapport à la borne de sortie et conséquemment par rapport au cylindre choisi.

Avec un tel assemblage dès la mise en rotation du rotor 2 les ponts 9 se cassent au niveau de la partie médiane 9c, le siège 8 a alors tendance à glisser le long de l'arbre 1 jusqu'au palier 13. Ce palier 13 étant métallique une rondelle anti usure 12 est disposée entre le siège 8 et le palier 13 afin de limiter au maximum les risques d'apparition de poussière métallique par frottement entre le siège 8 et le palier 13.

Selon la figure 2 cette rondelle 12 est réalisée en matériau plastique et est posée sur le palier 13.

Dans des variantes de réalisation la rondelle 12 peut être soit constituée par un anneau « Truarc logé dans une gorge réalisée à la périphérie de l'arbre 1, soit obtenue de matière avec le siège 8 tel que représenté à la figure 1.

Dans cette dernière réalisation le capot 5 réalisé en matériau plastique comporte donc de matière les moyens de positionnement 6 de la tête 7 du distributeur, des ponts 9 qui maintiennent concentriquement le siège 8 qui comporte des moyens 14 d'encliquetage de l'ensemble dans une gorge 15 réalisée à la périphérie de l'arbre 1.

Ces moyens d'encliquetage 14 peuvent être tout moyen connu tel que constitué de pattes souples radiales.

Grâce à de telles réalisations le siège après désolidarisation, par la rupture des sections 9c, d'avec le capot 5 pourra être aisément, mais non obligatoirement retiré du distributeur lors de la première révision du véhicule automobile.

## Revendications

1. Distributeur d'allumage pour véhicules automobiles du type comportant d'une part en bout d'un arbre (1), entraîné en rotation par un élément du moteur, solidaire dudit arbre (1), un rotor (2) sur lequel est fixée une électrode (3) et d'autre part un capot d'étanchéité (5) qui coiffe le boîtier (4) du distributeur et comporte des moyens (6) qui en combinaison avec le boîtier (4) favorise le centrage d'une tête de distributeur (7), caractérisé en ce qu'il comporte d'une part un siège (8) du rotor (2) maintenu suspendu et relié concentriquement au capot d'étanchéité (5) par des moyens autocassables (9) dès la mise en rotation de l'arbre (1) et comportant une partie de moyens d'indexation du rotor (2) par rapport à un des cylindres préchoisi du moteur, et d'autre part une rondelle anti usure (12) disposée entre le siège (2) et un pàlier (13) du boîtier (4).

2. Distributeur selon la revendication 1, caractérisé en ce que les moyens autocassables (9) sont constitués de ponts radiaux à section réduite (9c) qui relient le siège (8) au capot (5).

3. Distributeur selon la revendication 1, caractérisé en ce que les moyens d'indexation du rotor (2) sont constitués par des côtes et des rainures complémentaires (10 et 11) réciproquement réalisées à la périphérie du rotor (2) et à l'intérieur du siège (2), suivant un décalage angulaire choisi par rapport aux moyens (6) qui favorisent le centrage de la tête de distributeur (7).

4. Distributeur selon la revendication 1, caractérisé en ce que la rondelle anti usure (12) est réalisée en une matière plastique et est disposée sur le palier (13) du boîtier (4).

5. Distributeur selon la revendication 1, caractérisé en ce que la rondelle anti usure est maintenue dans une gorge réalisée à la périphérie de l'arbre (1) entre le siège (8) et le palier (13).

6. Distributeur selon les revendications 1 et 5, caractérisé en ce que la rondelle anti usure est un anneau « Truarc •.

7. Distributeur selon les revendications 1 et 5, caractérisé en ce que la rondelle anti usure est obtenue de matière (14) avec le siège (8).

## Claims

1. An ignition distributor for automobile vehicles of the kind comprising on the one hand, at the end of a shaft (1) entrained in rotation by a component of the engine, a rotor (2), fastened to the said shaft (1), on which an electrode (3) is fixed and, on the other hand, a sealing hood (5) which covers the distributor housing (4) and comprises means (6) which, in combination with the housing (4), assist the centering of a distributor cap (7), characterized in that it comprises, on the one hand, a seating (8) for the rotor (2) which is held suspended and connected concentrically to the sealing hood (5) by means (9) which break by themselves when the shaft (1) is made to rotate, and comprising one part of the means for aligning the rotor (2) relative to a pre-selected cylinder of the engine, and on the other hand an anti-wear washer (12) disposed between the seating (8) and a bearing (13) of the housing (4).

2. A distributor according to Claim 1, characterized in that the breakable means (9) consist of radial bridges with a constricted section (9c) which join the seating (8) to the hood (5).

3. A distributor according to Claim 1, characterized in that the means for aligning the rotor (2) consist of complementary sides and grooves (10 and 11) made reciprocally on the periphery of the rotor (2) and on the inside of the seating (2), using an angular displacement chosen in relation to the means (6) which assist centering of the distributor cap (7).

4. A distributor according to Claim 1, characterized in that the anti-wear washer (12) is made of plastic and is placed on the bearing (13) of the housing (4).

5. A distributor according to Claim 1, characterized in that the anti-wear washer is held in a groove made in the periphery of the shaft (1) between the seating (8) and the bearing (13).

6. A distributor according to Claims 1 and 5, characterized in that the anti-wear washer is a « Truarc » ring.

7. A distributor according to Claims 1 and 5, characterized in that the anti-wear washer is made in one piece (14) with the seating (8).

## Patentansprüche

1. Kraftfahrzeug-Zündverteiler in der Ausführung, die einerseits am Ende einer Welle (1), die durch ein Element des Motors, welches mit der genannten Welle (1) aus einem Stück besteht, in Rotation versetzt wird, einen Rotor (2) enthält, an welchem eine Elektrode (3) befestigt ist, und die andererseits eine Abdichtkappe (5) enthält, die das Gehäuse (4) des Verteilers abdeckt und Elemente (6) enthält und in Verbindung mit dem Gehäuse (4) die Zentrierung eines Zylinderkopfes (7) begünstigt, dadurch gekennzeichnet, daß er einerseits einen Sitz (8) des Rotors (2) aufweist, der bei beginnender Drehbewegung der Welle (1) durch selbstreißende Elemente (9) an der Abdichtkappe (5) aufgehängt und konzentrisch mit dieser verbunden ist und der einen Teil mit Einrichtungen zur Weiterschaltung des Rotors (2) im Verhältnis zu einem vorher ausgewählten Motorzylinder besitzt, und' daß er andererseits mit einer Verschleißschutzscheibe (12) versehen ist, die zwischen dem Sitz (2) und einem Lager (13) des Gehäuses .(4) angeordnet ist.

2. Verteiler gemäß Anspruch 1, dadurch gekennzeichnet, daß die selbstreißenden Elemente (9) aus radialen Brücken mit reduziertem Querschnitt (9c) bestehen, die den Sitz (8) mit der Kappe (5) verbinden.

3. Verteiler gemäß Anspruch 1, dadurch gekennzeichnet, daß die Schaltelemente des Rotors (2) aus Rippen und zusätzlichen Nuten (10 und 11) bestehen, die jeweils zusammenwirkend am Umfang des Rotors (2) und im Innern des Sitzes (2) entsprechend einer Winkelverschiebung ausgeführt sind, welche im Verhältnis zu den Elementen (6) gewählt ist, die die Zentrierung des Kopfes des Verteilers (7) begünstigen.

4. Verteiler gemäß Anspruch 1, dadurch gekennzeichnet, daß die Verschleißschutzscheibe (12) aus Kunststoff besteht und am Lager (13) des Gehäuses (4) angeordnet ist.

5. Verteiler gemäß Anspruch 1, dadurch gekennzeichnet, daß die Verschleißschutzscheibe in einer Rille festgehalten wird, die am Umfang der Welle (1) zwischen dem Sitz (8) und dem Lager (13) vorgesehen ist.

6. Verteiler gemäß den Ansprüchen 1 und 5, dadurch gekennzeichnet, daß es sich bei der Verschleißschutzscheibe um einen « Truarc »- Ring handelt.

7. Verteiler gemäß den Ansprüchen 1 und 5, dadurch gekennzeichnet, daß die Verschleißschutzscheibe aus einem Stück (14) mit dem Sitz (8) besteht.
